# EUROPÄISCHE PATENTSCHRIFT

(11) **EP 0 413 936 B1**
(45) Veröffentlichungstag und Bekanntmachung des Hinweises auf die Patenterteilung: **07.02.1996**
(21) Anmeldenummer: 90112966.8
(22) Anmeldetag: 06.07.1990
(51) Int. Cl.: A47C 19/00

(54) **Entlüftbarer Bettkasten**
Ventilated bedstead
Châlit ventilé

(30) Priorität: 23.08.1989 DE 8910100 U
(43) Veröffentlichungstag der Anmeldung: 27.02.1991
(73) Patentinhaber: RUF-BETT INTERNATIONAL GMBH & CO. KG, D-76411 Rastatt (DE)
(72) Erfinder: Essig, Gerhard, W-7570 Baden-Baden 23 (DE)
(74) Vertreter: Finsterwald, Manfred, Dipl.-Ing., Dipl.-Wirtsch.-Ing.

(56) Entgegenhaltungen:
- DE-A- 2 303 291
- DE-A- 3 721 357
- DE-U- 8 509 234
- DE-U- 8 700 596
- GB-A- 2 120 541

## Beschreibung

Die vorliegende Erfindung betrifft ein Polsterbett, bestehend aus einem als Bettkasten ausgebildeten, Längsseitenwände und Querseitenwände aufweisenden Sockel, einer eine Matratze tragenden Unterfederung sowie einer die Matratze und Unterfederung an ihren freien Seiten umrahmenden, in seitlichem Abstand zum Sockel verlaufenden Blende, wobei die Unterfederung in Vertikalrichtung über ihren gesamten Umfang von der Oberkante der Bettkastenseitenwände durch Abstützelemente beabstandet ist und zumindest fußteilseitig und an den Längsseiten über den Sockel hinausragt.

Ein derartiges Polsterbett ist aus der DE-U 87 00 596 bekannt. Bei diesem erfolgt die Abstützung des Bettrostes über als Winkelschienen ausgebildete Auflageelemente, die fest mit der Blende verbunden sind, welche den Lattenrost umgibt. Die Blende ist ihrerseits über horizontal verlaufende Verbindungeselemente fest mit dem auf den Boden aufstehenden Bettkasten verbunden. Dabei legen die Verbindungselemente einen seitlichen Zwischenraum zwischen den Seitenwänden des Bettkastens und der Blende fest, der zur Entlüftung des Bettkastens und der Matratze dient.

Bei dieser Konstruktion wird die von der Matratze oder einer auf der Matratze liegenden Person ausgeübte Gewichtskraft vollständig über die Auflageelemente auf die Blende und von der Blende über die horizontal verlaufenden Verbindungselemente auf den Bettkasten geleitet. Daraus resultiert, daß die die Blende tragenden, horizontal verlaufenden Verbindungselemente nicht nur die Blende tragen müssen, sondern die gesamte Gewichtskraft des Bettes einschließlich der darin befindlichen Personen aufzunehmen haben. Dadurch treten an den Verbindungsstellen der Verbindungselemente mit dem Bettkasten hohe Hebelkräfte auf, die entsprechend stabile Verbindungselemente bzw. Bettkastenseitenwände erforderlich machen.

Aufgabe der Erfindung ist es demgemäß, ein Polsterbett der eingangs genannten Art zu schaffen, bei dem trotz eines ringsrum geschlossenen, als Sockel ausgebildeten Bettzeugkastens eine einwandfreie Belüftung des Bettzeugkasten sowie der Matratzenunterseite gewährleistet ist, eine mechanisch einfache und stabile Tragekonstruktion der das Bett seitlich abdeckenden Blende und der die Matratze stützenden Unterfederung gegeben ist und gleichzeitig eine Beschädigung des im Bettkasten liegenden Bettzeugs vermieden wird.

Zur Lösung dieser Aufgabe sieht die Erfindung vor, daß die Stützflächen zur Abstützung der Unterfederung bildenden Abstützelemente zumindest über die Längsseiten der Unterfederung im Abstand verteilt sind und sich einerseits an den Seitenwänden und andererseits an der Unterfederung abstützen, und daß die die Unterfederung tragenden und die Unterfederung in Vertikalrichtung von der Oberkante der Bettkastenseitenwände beabstandenden Stützelemente auch zur Festlegung des seitlichen Abstandes zwischen Sockel und Blende dienen oder zur Festlegung des seitlichen Abstandes zwischen Sockel und Blende ferner zusätzliche Distanzelemente vorgesehen sind.

Durch diese Anordnung wird erreicht, daß die von der Matratze, einer darauf liegenden Person und der Unterfederung ausgeübte Gewichtskraft direkt über die Abstützelemente auf die als Sockel wirkenden Bettkastenwände abgeleitet wird. Da die Ableitung der Gewichtskraft an jeder Stelle in Richtung der Gewichtskraft, d. h. vertikal erfolgt, treten an keiner Stelle der Stützanordnung Biegebelastungen auf. Daher weist der Gesamtaufbau aus Sockel, Abstützelementen und Unterfederung eine hohe Stabilität auf und gewährleistet dabei zugleich die Ausbildung eines vertikalen Belüftungsspaltes zwischen Sockel und Unterfederung.

Die seitliche Halterung der Blende erfolgt hierbei belastungsfrei, da die von der Matratze, der Unterfederung und im Bett liegenden Personen ausgeübte Gewichtskraft nicht auf die Blende übertragen wird, so daß bei der seitlichen Halterung der Blende keine übermäßig großen Momente auftreten können.

Somit wird die Ausbildung eines horizontalen und eines vertikalen Belüftungsspaltes zwischen Sockel und Blende bzw. zwischen Sockel und Unterfederung ermöglicht, wobei die den vertikalen Spalt bildenden Abstützelemente zur Ableitung von der gesamten von der Liegefläche ausgeübten Auflagekraft dienen, während die Lage der Blende aufgrund der belastungsfreien Halterung problemlos und insbesondere unabhängig von der Höhe der Liegefläche vertikal und seitlich variierbar ist.

Vorteilhafte Weiterbildungen der Erfindung werden in dem Unteransprüchen angegeben.

Die Erfindung wird nachfolgend anhand eines Beispiels unter Bezugnahme auf die Zeichnung näher erläutert; in dieser zeigt:
- Figur 1: einen Querschnitt durch das Polsterbett der Erfindung
- Figur 2: einen Längsschnitt durch das Polsterbett der Erfindung und
- Figur 3: einen Querschnitt entlang der Linie III -III in Fig. 1.

Figur 1 und Figur 2 zeigen ein Polsterbett 1, das einen Bettzeugkasten 15 aufweist, der gleichzeitig einen Sockel 10 für das Polsterbett bildet. Die Unterfederung 6 besteht aus einem Lattenrost mit einem Rahmen 60 und Latten 66. Der Rahmen 60 besitzt zwei Längsprofile 62 sowie Querlatten 64, die die Enden der Längsprofile miteinander verbinden. Auf der Unterfederung 6 liegt eine Matratze 7.

An den Seitenwänden 12 des Sockels 10 sind Abstützelemente 5 mittels nur angedeuteter Befestigungsmittel, wie Zapfen oder Schrauben, angeordnet. Die Abstützelemente 5 besitzen einen über die Anschlagfläche für die Seitenteile 12 des Sockels 10 hinausragenden oberen Abschnitt 50, der sich auf der Oberkante der Seitenwände 12 abstützt. An der von der Anlagefläche 51 abgewandten Flache 53 stutzt sich ein Führungsteil 4 ab, das mit der Blende 8 über eine nicht gezeigte Verbindung fest verbunden ist.

Figur 3 zeigt einen Querschnitt durch ein Abstützelement 5 und ein Fuhrungsteil 4 in Richtung der Schnittlinie III-III in Figur 1. Zur besseren Verdeutlichung sind Führungsteil und Abstützelement 5 voneinander getrennt gezeichnet. Das Abstütztelement 5 ist an seiner von der Anlagefläche 51 abgewandt gelegenen Fläche 53 mit einer Vertikalschiene 52 versehen, die schwalbenschwanzförmig ausgebildet ist. Angepaßt an diese Vertikalschiene 52 besitzt das Führungsteil 4 eine schwalbenschwanzförmige Vertikalnut 42, die es erlaubt, das Fuhrungsteil 4 vertikal auf das Abstützelement 5 aufzuschieben. Um ein Durchrutschen des Führungsteils 4 zu vermeiden, ist dieses an der Oberseite der Vertikalnut 42 mit einer Anschlagfläche 44 versehen, die auf der Oberseite der Vertikalschiene 52 zum Aufliegen kommt. Zapfen 55 und 45 ermöglichen die Verbindung mit den Seitenwänden 12 bzw. den Blenden 8.

Die die Unterfederung 6 sowie die Matratze (auf einem Teil ihrer Höhe) an ihrem Umfang umgebenden Blenden 8 erstrecken sich nach unten bis kurz über die Unterkante des Sockels 10. Zwischen den Seitenwänden des Sockels 10 und den Blenden 8 ist durch die Abstützelemente 5 und die Führungsteile 4 ein Zwischenraum 11 gebildet, der über den Zwischenraum 9 zwischen der Unterfederung 6 und dem Bettzeugkasten 15 mit dem Inneren des Bettzeugkastens 15 in Verbindung steht und so einer Luftaustausch zwischen dem Bettzeugkasten 15 und der Umgebung ermöglicht. Auf diese Weise ist ebenso ein Luftaustausch zwischen der Unterseite der Matratze 7 und der Umgebung gewährleistet.

In Figur 2 ist darüber hinaus ein Kopfteil 14 eingezeichnet, das an der Matratze 7 anliegt aber von dem als Standwange 3 ausgebildeten Bettkasten-Seitenteil des Sockels 10 soweit beabstandet ist, daß ein ausreichender Zwischenraum 13 vorhanden ist. Am entgegengesetzten Ende des Bettes ist der Zwischenraum 11 zwischen dem als Standwange 2 ausgebildeten Seitenteil des Sockels 10 und der Blende 8 gezeigt. Die Luftströmung kann nun durch die Zwischenräume 13 und 11 zur Unterseite der Matratze 7 sowie in den Bettzeugkasten 15 hinein- bzw. wieder hinausströmen. Hierzu sind die Strömungswege A,B,C und D als Pfeillinien eingezeichnet.

Der durch die Abstützelemente 5 hergestellte vertikale Abstand zwischen der Oberkante des Sockels und der Unterkante des Lattenrostes betragt vorzugsweise 32 mm und der durch das Astützelement 5 und gegebenenfalls das Führungsteil 4 sowie durch das Distanzelement 80 festgelegte horizontale Abstand zwischen dem Sockel und der Blende beträgt vorzugsweise mindestens 50 mm. Durch diese Maße wird bei kompaktem Aufbau eine optimale Belüftung des Bettzeugkastens gewährleistet.

Durch diese Erfindung wird auch bei optisch massiv erscheinenden Polsterbetten eine zuverlässige Beluftung des Bettzeugkastens sowie der Matratzenunterseite gewährleistet und so eine umlaufende Luftzirkultion geschaffen.

## Patentansprüche

1. Polsterbett (1), bestehend aus einem als Bettkasten ausgebildeten, Längsseitenwände (12) und Querseitenwände (2, 3) aufweisenden Sockel (10),
einer eine Matratze (7) tragenden Unterfederung (6)
sowie einer die Matratze (7) und die Unterfederung (6) an ihren freien Seiten umrahmenden, in seitlichem Abstand zum Sockel (10) verlaufenden Blende (8),
wobei die Unterfederung (6) in Vertikalrichtung über ihren gesamten Umfang von der Oberkante der Bettkastenseitenwände (12, 2, 3) durch Abstützelemente (5) beabstandet ist und zumindest fußteilseitig und an den Längsseiten (62) über den Sockel (10) hinausragt,
dadurch **gekennzeichnet,**
daß die die Stützflächen zur Abstützung der Unterfederung (6) bildenden Abstützelemente (5) zumindest über die Längsseiten der Unterfederung (6) im Abstand verteilt sind und sich einerseits an den Längsseitenwänden (12) und andererseits an der Unterfederung (6) abstützen, und
daß die die Unterfederung (6) tragenden und die Unterfederung (6) in Vertikalrichtung von der Oberkante der Bettkastenseitenwände (12, 2, 3) beabstandenden Abstützelemente (5) auch zur Festlegung des seitlichen Abstandes zwischen Sockel (10) und Blende dienen oder zur Festlegung des seitlichen Abstandes zwischen Sockel (10) und Blende (8) ferner zusätzliche Distanzelemente (18) vorgesehen sind.

2. Polsterbett nach Anspruch 1,
dadurch **gekennzeichnet,**
daß die Abstützelemente (5) außen an den Seitenwänden (12) des Sockels (10) befestigt sind und einen Abschnitt aufweisen, der auf der Oberkante der zugehörigen Seitenwand (12) ruht.

3. Polsterbett nach Anspruch 1 oder 2,
dadurch **gekennzeichnet,**
daß zwischen der Blende (8) und den Abstützelementen (5) eine Vertikalverschiebeverbindung (4, 44, 52) angeordnet ist.

4. Polsterbett nach Anspruch 3,
dadurch **gekennzeichnet,**
daß die Abstützelemente (5) an ihrer von der Seitenwand des Bettkastens (12) abgewandten Seite eine Vertikalschiene (52) aufweisen, die mit einer an der Blende (8) vorgesehenen Vertikalnut (42) zusammenwirkt, wobei die Vertikalnut (42) eine obere Anschlagfläche (44) für die Vertikalschiene (52) aufweist.

5. Polsterbett nach Anspruch 4,
dadurch **gekennzeichnet,**
daß die Vertikalschiene (52) und die Vertikalnut (42) schwalbenschwanzförmig ausgebildet sind.

6. Polsterbett nach einem der Ansprüche 4 oder 5,
dadurch **gekennzeichnet,**
daß die Vertikalnut (42) an einem Führungsteil (4) ausgebildet ist, das an der Innnenseite der Blende (8) befestigt ist.

7. Polsterbett nach einem der vorhergehenden Ansprüche,
dadurch **gekennzeichnet,**
daß Distanzelemente (80) im unteren Bereich zwischen Blende (8) und Bettkastenseitenwand (12) vorgesehen sind.

8. Polsterbett nach einem der mehreren der vorhergehenden Ansprüche,
dadurch **gekennzeichnet,**
daß Beschläge zum Öffnen des Bettzeugkastens (15) und/oder zum Verstellen des Polsterbetts (1) in den Zwischenräumen (11) zwischen Längsseitenwand (12) des Bettkastens und Blende (8) angeordnet sind.

9. Polsterbett nach einem der vorhergehenden Ansprüche,
dadurch **gekennzeichnet,**
daß die Abstützelemente (5) nur an den beiden langen Seiten der Unterfederung (6) vorgesehen sind.

10. Polsterbett nach Anspruch 9,
dadurch **gekennzeichnet,**
daß an jeder Seite zwei Abstützelemente (5) vorgesehen sind, von denen eines im vorderen und das andere im hinteren Bereich liegt.

11. Polsterbett nach einem der vorhergehenden Ansprüche,
dadurch **gekennzeichnet,**
daß der Abstand zwischen den Bettkastenseitenwänden (12, 2, 3) und der Unterfederung (6) einerseits durch Beschläge zum Öffnen des Bettzeugskastens (15) und/oder zum Verstellen des Polsterbettes (1) und andererseits durch Abstützelemente (5) geschaffen wird.

12. Polsterbett nach einem der vorhergehenden Ansprüche,
dadurch **gekennzeichnet,**
daß die dem betreffenden Luftspalt (9; 11) unterbrechende Breite eines Abstützelementes (5) zwischen 1 % und 3 %, insbesondere 2 % der langen Seite der Unterfederung (6) beträgt.

## Claims

1. Upholstered bed (1) comprising a base (10) having longitudinal sidewalls (12) and transverse sidewalls (2, 3) and formed as a bedding box,
an underspringing (6) which carries a mattress (7), and also a valance (8) which frames the mattress (7) and the underspringing (6) at their free sides and extends with a lateral spacing to the base (10),
with the underspringing (6) being spaced in the vertical direction over its full periphery from the upper edge of the bedding box sidewalls (12, 2, 3) by support elements (5) and projecting at least at the foot end and at the longitudinal sides (62) beyond the base (10), characterised in that the support elements (5) which form the support surfaces to support the underspringing (6) are distributed spaced apart at least over the longitudinal sides of the underspringing (6) and, on the one hand, are braced against the longitudinal sidewalls (12) and, on the other hand, against the underspringing (6), and
in that the support elements (5), which carry the underspringing (6) and space the underspringing (6) in the vertical direction from the upper edge of the bedding box sidewalls (12, 2, 3), also serve to determine the lateral spacing between the base (10) and the valance, or in that additional spacing elements (18) are further provided to determine the lateral spacing between the base (10) and the valance (8).

2. Upholstered bed in accordance with claim 1, characterised in that the support elements (5) are secured outwardly to the sidewalls (12) of the base (10) and have a section which rests on the upper edge of the associated sidewall (12).

3. Upholstered bed in accordance with claim 1 or claim 2, characterised in that a vertically displaceable connection (4, 44, 52) is arranged between the valance (8) and the support elements (5).

4. Upholstered bed in accordance with claim 3, characterised in that the support elements (5) have a vertical rail (52) at their side remote from the sidewall of the bedding box (12), with the vertical rail (52) cooperating with a vertical groove (42) provided at the valance (8), and with the vertical groove (42) having an upper abutment surface (44) for the vertical rail (52).

5. Upholstered bed in accordance with claim 4, characterised in that the vertical rail (52) and the vertical groove (42) are formed in the manner of a dove-tail joint.

6. Upholstered bed in accordance with one of the claims 4 or 5, characterised in that the vertical groove (42) is formed on a guide part (4) which is secured to the inner side of the valance (8).

7. Upholstered bed in accordance with one of the preceding claims, characterised in that the spacer elements (80) are provided in the lower region between the valance (8) and the bedding box sidewall (12).

8. Upholstered bed in accordance with one or more of the preceding claims, characterised in that fittings are provided for the opening of the bedding box (15) and/or for the adjustment of the upholstered bed (1) in the intermediate spaces (11) between the longitudinal sidewall (12) of the bedding box and the valance (8).

9. Upholstered bed in accordance with one of the preceding claims, characterised in that the support elements (5) are only provided at the two long sides of the underspringing (6).

10. Upholstered bed in accordance with claim 9, characterised in that two support elements (5) are provided at each side of which one lies in the front region and the other in the rear region.

11. Upholstered bed in accordance with one of the preceding claims, characterised in that the spacing between the bedding box sidewalls (12, 2, 3) and the underspringing (6) is provided, on the one hand, by fittings for the opening of the bedding box (15) and/or for the adjustment of the upholstered bed (1) and, on the other hand, by support elements (5).

12. Upholstered bed in accordance with one of the preceding claims, characterised in that the width of a supporting element (5) which interrupts the relevant air gap (9; 11) amounts to between 1 % and 3 %, in particular to 2 % of the long side of the underspringing (6).

## Revendications

1. Un lit capitonné (1), se composant d'un socle (10) formé d'un châlit, présentant des parois latérales longitudinales (12) et transversales (2, 3), d'une suspension inférieure (6) portant un matelas (7) ainsi que d'une niche (8) encastrant le matelas (7) et la suspension inférieure (6) dans ses parties libres, s'étendant dans l'espacement latéral jusqu'au socle (10), où la suspension inférieure (6) est écartée en direction verticale par des éléments d'appui (5) selon toute sa périphérie du bord supérieur des parois latérales du châlit (12, 2, 3), et s'élève au-dessus du socle (10) au moins du côté pied et le long des côtés longitudinaux (62),
caractérisé en ce que,
les éléments d'appui (5) formant les surfaces d'appui pour le soutien de la suspension (6) sont répartis au moins sur les côtés longitudinaux de la suspension (6) et prennent appui d'une part sur les parois latérales longitudinales (12) et d'autre part sur la suspension (6), et
en ce que,
les éléments d'appui (5) portant la suspension (6) et assurant en direction verticale l'écartement de celle-ci par rapport au bord supérieur des parois latérales (12, 2, 3) du châlit servent également à la détermination des distances latérales entre socle (10) et niche ou des éléments entretoise additionnels (18) sont prévus pour la détermination de l'écartement latéral entre socle (10) et niche (8).

2. Lit capitonné selon la revendication 1, caractérisé en ce que, les éléments d'appui (5) sont fixés à l'extérieur sur les parois latérales (12) du socle (10), et présentent une section, qui repose sur le bord supérieur de la paroi latérale (12) correspondante.

3. Lit capitonné selon la revendication 1 ou 2,
caractérisé en ce que,
une jonction à déplacement vertical (4, 44, 52) est disposée entre la niche (8) et les éléments d'appui (5).

4. Lit capitonné selon la revendication 3,
caractérisé en ce que,
les éléments d'appui (5) présentent sur leur côté opposé à la paroi latérale du châlit (12) une barre verticale (52), qui concoure avec une rainure verticale (42) prévue sur la niche (8), où la rainure verticale (42) présente une surface de contact (44) supérieure pour la barre verticale (52).

5. Lit capitonné selon la revendication 4,
caractérisé en ce que,
la barre verticale (52) et la rainure verticale (42) sont formées en queue d'aronde.

6. Lit capitonné selon l'une des revendications 4 ou 5,
caractérisé en ce que,
la rainure verticale (42) est formée sur un élément guide (4), qui est fixée sur le côté intérieur de la niche (8).

7. Lit capitonné selon l'une des revendications mentionnées ci-dessus,
caractérisé en ce que,
des éléments entretoise (80) sont prévus dans la zone inférieure entre niche (8) et parois latérales du châlit (12).

8. Lit capitonné selon l'une des diverses revendications mentionnées ci-dessus,
caractérisé en ce que,
des fermetures sont disposées pour ouvrir la caisse de la literie (15) et/ou pour déplacer le châlit (1) dans l'espacement (11) entre parois latérales longitudinales (12) du châlit et niche (8).

9. Lit capitonné selon l'une des revendications mentionnées ci-dessus,
caractérisé en ce que,
les éléments d'appui (5) sont prévus seulement sur les deux côtés longitudinaux de la suspension (6).

10. Lit capitonné selon la revendication 9,
caractérisé en ce que,
sur chaque côté sont prévus deux éléments d'appui (5) , ceux-ci sont situés pour l'un dans la partie avant et pour l'autre dans la partie arrière.

11. Lit capitonné selon l'une des revendications mentionnées ci-dessus,
caractérisé en ce que,
l'écartement entre les parois latérales du châlit (12, 2, 3) et la suspension (6) est créé d'une part par les fermetures servant à offrir la caisse du châlit (15) et/ou à déplacer le châlit (1) et d'autre part par les éléments d'appui (5).

12. Lit capitonné de l'une des revendications mentionnées ci-dessus,
caractérisé en ce que,
la largeur d'un élément d'appui (5) interrompant la fente d'aération (9, 11) s'élève entre 1% et 3% de celle-ci, en particulier s'élève pour le côté longitudinal de la suspension (6) à 2% de celle-ci.
